# EUROPÄISCHE PATENTSCHRIFT

(11) **EP 0 409 961 B1**
(45) Veröffentlichungstag und Bekanntmachung des Hinweises auf die Patenterteilung: **19.05.1993**
(21) Anmeldenummer: 90903358.1
(22) Anmeldetag: 12.02.1990
(51) Int. Cl.: E01B 7/02

(54) **GLEITEINLAGE FÜR ZUNGENVORRICHTUNGEN WIE AUCH FÜR GLEITFLÄCHEN FÜR BEWEGLICHE HERZSTÜCKSPITZEN, SOWIE VERFAHREN ZUM BEFESTIGEN EINER DERARTIGEN GLEITEINLAGE AN DEM GLEITBETT VON ZUNGENVORRICHTUNGEN**
SLIDING INSERT FOR SWITCHING DEVICES AND FOR SLIDING SURFACES FOR MOVABLE CROSS FOG POINTS, AND PROCESS FOR FASTENING SAID SLIDING INSERT ON THE SLIDING BED OF SWITCHING DEVICES
GARNITURE COULISSANTE POUR DISPOSITIFS DE CHANGEMENT DE VOIE ET POUR SURFACES COULISSANTES DESTINEES A DES POINTES DE COEUR DE CROISEMENT MOBILES, AINSI QUE PROCEDE POUR FIXER LADITE GARNITURE COULISSANTE SUR LE LIT COULISSANT DES CHANGEMENTS DE VOIE

(30) Priorität: 10.02.1989 DE 3904026
(43) Veröffentlichungstag der Anmeldung: 30.01.1991
(73) Patentinhaber: Magna Holding Anstalt, FL-9490 Vaduz (LI)
(72) Erfinder: GERMANN, Urs, CH-6403 Küssnacht (CH)
(74) Vertreter: von Bülow, Tam, Dr.
(86) Internationale Anmeldenummer: EP9000229
(87) Internationale Veröffentlichungsnummer: WO9009484

(56) Entgegenhaltungen:
- EP-A- 0 232 726
- DE-A- 2 729 723
- FR-A- 2 356 766

## Beschreibung

Die Erfindung betrifft eine Gleiteinlage für Zungenvorrichtungen wie auch für Gleitflächen für bewegliche Herzstückspitzen zur Auflage einer gegenüber einer fest montierten Backenschiene beweglichen Zungenschiene oder Herzstückspitze, wobei die Gleiteinlage auf einem gegenüber der Backenschiene unbeweglich angeordneten und zu deren Steg senkrecht verlaufenden Bodenteil befestigt ist und mehrere in einem rechteckigen Rahmen gehaltene Gleitelemente aus selbstschmierendem Material aufweist.

Eine derartige Gleiteinlage ist aus der EP-A-232 726 bzw. dem DE-GM 87 00 566.2 bekannt.

Die Gleiteinlage besteht dabei aus einem Blechrahmen mit Durchbrüchen, in die Gleitelemente eingesetzt sind. Auf diesen die Oberfläche des Gleitstuhles und des Blechrahmens überragenden Gleitelementen, liegt eine Zungenschiene oder bewegliche Herzstückspitze mit der unteren Fläche auf.

Zur Montage wird die Gleiteinlage in die zuvor erwähnte Ausnehmung eingeschoben.

Um die so ausgebildete Gleiteinlage bei Verschleiß oder Zerstörung auswechseln zu können, wird mit Hilfe eines Werkzeuges der Rahmen, in dem die Gleiteinlage angeordnet ist, am vorderen Ende angehoben und aus der Ausnehmung herausgezogen.

Aus der DE-AS-26 31 594 ist ein Kunststoffgleitbelag für Schienenweichen bekannt, bei denen eine Weichenzunge auf einem mit Kunststoff belegten Weichenstuhl relativ zu einer Schiene gleitend hin- und her verschiebbar und der Kunststoffgleitbelag in einer Ausnehmung des Weichenstuhls so angeordnet ist, daß er die Oberfläche des Weichenstuhls überragt. Durch das Gleiten der Weichenzunge auf den Oberflächen von Kunststoffstreifen wird die Funktionssicherheit der Weiche gewährleistet, denn die Streifen behalten aufgrund ihrer freien Beweglichkeit oder allseitigen Ausdehnbarkeit immer ihre ebene Form und wölben sich nicht hoch.

Des weiteren ist aus der DE-OS 34 06 726 eine Kunststoffgleitplatte für eine Schienenweiche mit Weichenstuhl und Weichengleitzunge bekannt, bei welcher die Weichenzunge im wesentlichen in einer horizontalen Ebene auf der Oberfläche der vom Weichenstuhl aufgenommenen Gleitplatte verschiebbar ist, und im wesentlichen senkrecht oder schräg zur Horizontalen verlaufende Belastungskräfte durch die Gleitplatte aufnimmt. Dabei ist die Kunststoffgleitplatte auf einer im wesentlichen horizontal verlaufenden Oberfläche des Weichenstuhles getragen und zwischen dessen seitlichen Begrenzungsleisten festgehalten.

Das DE-GM 19 18 253 zeigt eine Rillenschienenweiche, deren Zunge auf einer Gleiteinlage verschiebbar ist, welche von einem Bodenteil getragen wird, das sowohl an der Fahrschiene als auch an der Beischiene festgelegt ist. Die Gleiteinlage ist dabei beidseitig in einer Schwalbenschwanzführung fixiert. Ein Auswechseln ist daher nur durch Einschieben in Längsrichtung möglich, wofür die gesamte Rillenschiene vollständig demontiert werden muß.

Die AT-PS 319 990 zeigt ein Herzstück mit beweglicher Herzstückspitze, die auf einer Verschleißplatte gleitet. Diese Verschleißplatte muß in regelmäßigen Abständen geschmiert werden. Wie diese Verschleißplatte am Herzstück befestigt ist, läßt sich dieser Schrift nicht entnehmen.

Die DE-PS 438 513 zeigt eine Lagerung für Weichenzungen bei Rillenschienenweichen, bei der der Zungenfuß breiter ist als die Spurrille. Damit die Weichenzunge in die Rillenschiene eingesetzt werden kann, ist am Kopf der Beischiene eine Aussparung vorgesehen, die ein seitliches Einsetzen und anschließendes Kippen der Weichenzunge erlaubt.

Gleiteinlagen der eingangs genannten Art sind - selbst bei -langer Lebensdauer - Verschleißteile, die von Zeit zu Zeit ausgewechselt werden müssen. Dieses Auswechseln ist bei allen bekannten Gleiteinlagen recht aufwendig. Auch bei der Schwalbenschwanzführung des DE-GM 27 247 muß die Gleiteinlage über ihre gesamte Länge aus der Schwalbenschwanzführung herausgezogen bzw. -geschlagen werden, was in der Praxis nach längerer Liegezeit der Gleiteinlage im Gleis nur sehr schwer möglich ist, da durch Verschmutzung und eventuell auch Korrosion die Gleiteinlage sich in der Schwalbenschwanzführung kaum mehr verschieben läßt. Aufgrund der räumlich beengten Verhältnisse bei Rillenschienenweichen ist der Aus- und erneute Einbau besonders erschwert und bedingt in den meisten Fällen ein vollständiges Demontieren der Weiche.

Aufgabe der Erfindung ist es daher, eine wartungsfreie Gleiteinlage zu schaffen, die leicht ausgewechselt werden kann.

Diese Aufgabe wird bei einer Gleiteinlage der eingangs genannten Art dadurch gelöst, daß das Bodenteil eine rechteckige Ausnehmung zur Aufnahme des Rahmens aufweist, daß diese Ausnehmung an ihren beiden senkrecht zur Backenschiene verlaufenden Seiten hinterschnittene Nuten aufweist, daß der Rahmen an mindestens einer seiner senkrecht zur Backenschiene verlaufenden Seiten einen Vorsprung aufweist, daß mindestens eine der Nuten mindestens eine nach oben offene Aussparung aufweist zur Aufnahme des zugeordneten Vorsprunges und daß die Aussparung in Längsrichtung der Nut so angeordnet ist, daß bei fertig montierter Gleiteinlage der Vorsprung gegenüber der Aussparung versetzt angeordnet ist.

Verfahrensmäßig wird diese Aufgabe dadurch gelöst, daß die Gleiteinlage mit ihrer einen, senkrecht zur Backenschiene verlaufenden Seite schräg von oben in die eine Nut eingeführt wird, daß die Gleiteinlage anschließend in die horizontale Lage gekippt wird, wobei ihr Vorsprung in die Ausnehmung der anderen Nut eingelegt wird und daß schließlich die Gleiteinlage in Richtung zur Backenschiene vorgeschoben und verriegelt wird.

Die Gleiteinlage muß demnach nicht mehr über ihre gesamte Länge gegenüber dem Bodenteil verschoben werden sondern nur noch um die Länge der Vorsprünge, wodurch der Aufwand erheblich reduziert wird. Dies wird durch verschiedene Faktoren bedingt:
- Die Reibungskräfte zum Verschieben der Gleiteinlage sind geringer, da nur die Vorsprünge wirksame Reibflächen sind und somit ein Festfressen durch Verschmutzung etc. seltener auftritt;
- der Verschiebeweg ist kleiner, was zusätzlich den Vorteil bringt, daß auch bei engen Einbauverhältnissen, insbesondere bei Zungenweichen von Rillenschienen ein leichtes Auswechseln der Gleiteinlage möglich ist, ohne daß die gesamte Zungenvorrichtung demontiert werden muß.

Trotzdem erhält man eine sichere Befestigung der Gleiteinlage an dem Bodenteil.

Nach einem Aspekt der Erfindung sind die Vorsprünge bzw. Aussparungen nur an einer Seite der Gleiteinlage, während auf der anderen Seite die Nut im Bodenteil durch die gesamte Länge verläuft.

Als besonders günstig hat es sich gemäß einem weiteren Aspekt der Erfindung herausgestellt, wenn drei Vorsprünge an der Gleiteinlage und entsprechend drei Ausnehmungen an der Nut des Bodenteiles vorgesehen sind.

Weitere vorteilhafte Ausgestaltungen und Weiterbildungen der Erfindung sind den Unteransprüchen zu entnehmen.

Die Erfindung schafft somit eine Gleiteinlage für Zungenvorrichtungen, die leicht ausgewechselt werden kann und zwar auch bei Zungenvorrichtungen von Rillenschienen, wo beengte Platzverhältnisse zu beachten sind. Diese Gleiteinlage ist aufgrund der verwendeten Materialien wartungsfrei und muß nicht geschmiert werden. Ein Schmieren hat nämlich den Nachteil, daß bei Erwärmung der Schmierstoff zumindest teilweise verdunstet und ggf. verharzt, so daß in Einzelfällen sogar bis zu zweimal pro Tag neuer Schmierstoff aufgebracht werden muß. Ein Teil des Schmierstoffes gelangt auch in das Grundwasser, was bei den ölhaltigen Schmierstoffen äußerst bedenklich ist. Der Selbstschmiereffekt wird dadurch erreicht, daß die Gleitelemente aus selbstschmierendem Gleitmetall, insbesondere Graphitbronze sind, deren Reibwert in Vergleichsversuchen bis zu 1 Mio. Hüben sich als konstant erwiesen hat. Diese Gleitelemente sind als Rondellen ausgebildet, die in einem Rahmen der Gleiteinlage in Sacköffnungen in Form eines Festsitzes eingesetzt sind.

Bei der Ausgestaltung der Gleiteinlage für Zungenvorrichtungen von Rillenschienen wird für die Montage und Demontage der in Rillenschienen üblicherweise vorhandene Wasserkanal ausgenutzt, dessen Breite etwa der Breite eines der Vorsprünge an dem Rahmen der Gleiteinlage entspricht.

Nachfolgend wird die Erfindung anhand von Ausführungsbeispielen im Zusammenhang mit der Zeichnung ausführlicher erläutert. Es zeigt:
Fig. 1 einen querschnitt der Rillenschienen-Zungenvorrichtung mit dem Bodenteil und der Gleiteinlage; und
Fig. 2 einen Schnitt längs der Linie B-C der Fig. 1 in Draufsicht auf die Rillenschiene;
Fig. 3 eine Draufsicht auf ein erstes Ausführungsbeispiel einer Gleiteinlage;
Fig. 4 eine Draufsicht auf ein zweites, bevorzugtes Ausführungsbeispiel der Gleiteinlage; und
Fig. 5 einen querschnitt der Gleiteinlage der Fig. 4.

Die Erfindung wird im folgenden im Zusammenhang mit einer Gleiteinlage für die Zungenvorrichtung einer Rillenschiene beschrieben. Es sei jedoch darauf hingewiesen, daß die Erfindung bei jeglicher Art von Zungenvorrichtungen, also auch bei sog. offenen Zungenvorrichtungen angewandt werden kann.

Fig. 1 zeigt eine Rillenschiene, bestehend aus einer Backenschiene 2 sowie einer Beilage- oder Schutzschiene 4. Die Backenschiene 2 und die Beilageschiene 4 weisen je einen Kopf 2a bzw. 4a auf, der sich nach unten zu einem Steg 2b bzw. 4b verjüngt. Beide Stege 2b und 4b weisen an ihrem von dem jeweiligen Kopf 2a, 4a abgewandten Abschnitt vertikal angeformte Ansätze 2d, 4d auf, auf denen die untere Fläche eines Bodenteiles 5 des Gleitbettes teilweise aufliegt. Um die Backenschiene 2 und die Beilageschiene 4 miteinander fest zu verbinden, ist das Bodenteil 5 mit den Ansätzen 2d und 4d der Stege 2b und 4b verschweißt. Gleichzeitig sind auch der Fuß 2c der Backenschiene 2 und der Fuß 4c der Beilageschiene 4 an einer Grundplatte 17 angeschweißt.

Zwischen den Köpfen 2a und 4a der Backenschiene 2 und der Beilageschiene 4 ist neben einer Zungenschiene 3 ein Freiraum ausgebildet, der bei Rillenschienen-Zungenvorrichtungen dazu dient, den Spurkranz eines Schienenfahrzeuges, insbesondere einer Straßenbahn zur Führung des Radsatzes in einem Gleis aufzunehmen, wie dies bei üblichen Pflasterweichen mit Einzelgleitstühlen und Rillenschienen-Zungenvorrichtungen der Fall ist. Innerhalb des dadurch gebildeten Freiraumes kann sich somit der Spurkranz in Längsrichtung problemlos in der Zungenvorrichtung bewegen.

Eine Zungenschiene 3 einer Weiche ist zwischen dem durch die Köpfe 2a und 4a gebildeten Freiraum angeordnet und kann in Betrieb wahlweise an dem einen oder an dem anderen Kopf 2a, 4a angelegt sein. Da das Rad eines Schienenfahrzeuges je nach Fahrtrichtung auf der Oberfläche der Zungenschiene 3 aufliegt oder nicht, müssen die auf die Zungenschiene 3 wirkenden Gewichtskräfte vom Bodenteil 5 des Gleitbettes aufgenommen werden. Auf der Oberseite des Bodenteiles 5 ist eine Gleiteinlage 1 angeordnet, welche die durch die Bewegung der Zungenschiene 3 beim Umstellen der Weiche bewirkte Reibungskraft wesentlich mindert.

Die Gleiteinlage 1 besitzt Sacköffnungen oder Durchbrüche, in welche Gleitelemente 6 mit Festsitz eingesetzt sind. Diese Gleitelemente 6 bestehen aus selbstsschmierendem Gleitmetall, insbesondere aus Graphitbronze und ragen vorzugsweise über die Oberfläche der Gleiteinlage 1 hervor. Sie sind als Rondellen ausgebildet, die in Längsrichtung der Gleiteinlage 5 versetzt angeordnet sind. Die Zungenschiene 3 liegt mit ihrer der Radauflage gegenüberliegenden Fläche auf der Oberfläche der Gleitelemente 6 auf.

In dem querschnitt der Fig. 1, der die Gleiteinlage in eingebautem Zustand zeigt, liegt die Gleiteinlage 1 plan auf dem Bodenteil 5 auf und ist mit ihrem einen Abschnitt 11 zur Anlage an der Innenseite des Steges 2b der Backenschiene 2 gebracht. Der gegenüberliegende Endabschnitt 12 der Gleiteinlage befindet sich dabei in einem Abstand zur Innenseite des Steges 4b der Beilagschiene, wobei dieser Abstand einen Kanal 13 bildet. Dieser Kanal dient zur Ableitung von Wasser.

In der Gleiteinlage und dem Bodenteil sind je eine Bohrung 14 und 15 angebracht, die im eingebauten Zustand miteinander fluchten. In diese Bohrung kann ein nicht dargestellter Verriegelungsbolzen eingesetzt werden. Unterhalb des Bodenteiles befindet sich ein durch die Grundplatte 17 begrenzter freier Raum 16. Der durch das Bodenteil 5 und die Stege der beiden Schienen 2 und 4 begrenzte, nach oben offene Innenraum der Zungenvorrichtung ist mit dem Bezugszeichen 18 bezeichnet.

Fig. 2 zeigt einen Schnitt längs der Linie B-C der Fig. 1. Die Gleiteinlage 1 besteht aus einem Rahmen 7 mit daran befestigten Gleitelementen 6. Bei diesem Ausführungsbeispiel sind an den beiden längeren Seiten des Rahmens 7 jeweils drei zueinander in einem Abstand angeordnete, nach außen abstehende Vorsprünge vorgesehen. Das Bodenteil 5 besitzt eine rechteckige Ausnehmung, deren beide senkrecht zur Backenschiene verlaufenden Seiten hinterschnittene Nuten 10 aufweisen, die im Querschnitt vorzugsweise keilförmig bzw. schwalbenschwanzförmig ausgebildet sind. Die Nuten besitzen nach oben offene Aussparungen 9, die so groß sind, daß die Vorsprünge 8 des Rahmens von oben her eingeführt werden können. Die Aussparungen 9 sind dabei in Längsrichtung der Nuten so angeordnet, daß die Vorsprünge 8 in der fertig montierten Stellung der Gleiteinlage 1, bei der der Endabschnitt 11 an der Backenschiene 2 anliegt, gegenüber den Aussparungen 9 verschoben sind und damit in den Nuten 10 festgehalten sind.

Die Länge der Vorsprünge 8 in Einschieberichtung ist dabei gleich oder kleiner der Breite des Kanales 13. Bei dem Ausführungsbeispiel für Zungenvorrichtungen von Rillenschienen ist die Länge der Diagonalen der Gleiteinlage 1 kleiner als der Abstand der Stege 2b und 4b der beiden Schienen 2 und 4, so daß die Gleiteinlage 1 in der horizontalen Ebene (Zeichenebene der Fig. 2) um 90° gedreht werden kann. Weiterhin ist die Breite der Gleiteinlage in etwa gleich dem Abstand der beiden Köpfe 2a und 4a, so daß die Gleiteinlage 1 von oben in den Raum 18 eingeführt werden kann.

Die Montage der Gleiteinlage erfolgt mit folgenden Schritten:
Zunächst wird die Gleiteinlage 1 in den zwischen den Kipfen 2a und 4a der beiden Schienen 2 und 4 ausgebildeten Freiraum 18 von oben her eingeführt, wobei die Gleiteinlage so ausgerichtet ist, daß ihre beiden längeren Seiten in etwa parallel zur Längsrichtung der beiden Schienen 2 und 4 verlaufen. Dabei kann die Gleiteinlage gegenüber der Ebene des Bodenteiles 5 gekippt sein, so daß sie zwischen den beiden Köpfen 2a und 4a der beiden Schienen 2 und 4 hindurchpaßt. Sobald die Gleiteinlage an den beiden Köpfen 2a und 4a vorbei in den Raum 18 eingeführt ist, wird sie parallel zur von dem Bodenteil 5 gebildeten Ebene um 90° gedreht und so ausgerichtet, daß die Vorsprünge 8 über den Aussparungen 9 liegen. Die Gleiteinlage wird dann abgesenkt und darauf in Richtung zur Backenschiene 2 vorgeschoben, so daß die Vorsprünge 8 in die hinterschnittenen Nuten 10 eingreifen. Die Endstellung ist dann erreicht, wenn der vordere Abschnitt 11 der Gleiteinlage an dem Steg der Backenschiene zum Anschlag kommt. Dann sind auch die Bohrungen 14 und 15 fluchtend und es kann der Sicherungsbolzen eingeschlagen werden. Während dieser Vorgänge ist natürlich die Zungenschiene 3 nicht eingebaut.

Anstatt des Sicherungsbolzens kann auch eine andere Sicherung vorgesehen sein, beispielsweise durch ein im Bereich des Kanales 13 angeordnetes Sicherungselement, das die Gleiteinlage 1 gegen die Backenschiene 2 drückt. Dieses Element kann beispielsweise eine Feder sein, die sich an dem Steg 4b der Beilagschiene 4 und dem Endabschnitt 12 der Gleiteinlage abstützt.

Der Ausbau der Gleiteinlage erfolgt in umgekehrter Reihenfolge. Zunächst wird das Sicherungselement entfernt. Wird als Sicherungselement ein Bolzen verwendet, so wird dieser nach unten in den Raum 16 durchgeschlagen. Die Gleitplatte wird sodann soweit in Richtung auf die Beilagschiene 4 verschoben, bis die Vorsprünge 8 mit den Aussparungen 9 fluchten und die Gleiteinlage 1 nach oben abgehoben werden kann. Es ist ersichtlich, daß der zum Demontieren erforderliche Verschiebeweg sehr klein ist, was die Demontage erleichtert.

Fig. 3 zeigt eine Draufsicht der Gleiteinlage 1 der Fig. 1 und 2. Dieses Ausführungsbeispiel zeichnet sich im wesentlichen dadurch aus, daß an beiden längeren Seiten des Rahmens 7 je drei Vorsprünge 8 vorhanden sind.

Fig. 4 zeigt eine Draufsicht eines zweiten Ausführungsbeispieles der Gleiteinlage ähnlich Fig. 3. Die Gleiteinlage besitzt hierbei nur an einer Seite drei Vorsprünge 8, während sie an der dazu gegenüberliegenden Seite eine über die gesamte Längsrichtung verlaufende Schräge 19 aufweist. Entsprechend weist dann das Bodenteil 5 auf einer Seite eine durchgehende Nut auf, während die auf der dazu gegenüberliegenden Seite angeordnete Nut die drei Aussparungen 9 aufweist. Die Gleiteinlage wird in diesem Falle nach entsprechender Ausrichtung gegenüber dem Bodenteil 5 schräg von oben zunächst so eingesetzt, daß die Schräge 19 in ihre zugeordnete Nut eingreift. Sodann erst wird die Gleiteinlage nach unten in die horizontale Lage gekippt, wobei dann die Vorsprünge 8 in die Aussparungen 9 (vgl. Fig. 3) eingesetzt werden. Die übrigen Arbeitsschritte erfolgen in der beschriebenen Weise.

Fig. 5 zeigt einen Querschnitt der Gleiteinlage gesehen längs der Schnittlinie E-F. Hieraus ist zu sehen, daß beide Längsseiten der Gleiteinlage von der Oberseite her abgeschrägt sind, entsprechend der Form der Nuten (10) in dem Bodenteil 5. Im dargestellten Ausführungsbeispiel verlaufen die Schrägen 19 durchgehend geradlinig von der Oberseite der Gleiteinlage bis zur Unterseite. Die dabei entstehende Spitze kann durch eine Fase 20 gebrochen sein, um ein leichteres Verschieben der Gleiteinlage gegenüber dem Bodenteil 5 zu gewährleisten.

## Patentansprüche

1. Gleiteinlage für Zungenvorrichtungen wie auch für Gleitflächen für bewegliche Herzstückspitzen zur Auflage einer gegenüber einer fest montierten Backenschiene (2) beweglichen Zungenschienen (3) oder Herzstückspitze, wobei die Gleiteinlage (1) auf einem gegenüber der Backenschiene (2) unbeweglich angeordneten und zu deren Steg (2b) senkrecht verlaufenden Bodenteil (5) befestigt ist und mehrere in einem rechteckigen Rahmen (7) gehaltene Gleitelemente ( 6) aus selbstschmierendem Material aufweist,
**dadurch gekennzeichnet**,
daß das Bodenteil (5) eine rechteckige Ausnehmung zur Aufnahme des Rahmens (7) aufweist,
daß diese Ausnehmung an ihren beiden senkrecht zur Backenschiene (2) verlaufenden Seiten hinterschnittene Nuten (10) aufweist,
daß der Rahmen (7) an mindestens einer seiner senkrecht zur Backenschiene (2) verlaufenden Seiten einen Vorsprung (8) aufweist,
daß mindestens eine der Nuten (10) mindestens eine nach oben offene Aussparung (9) aufweist zur Aufnahme des zugeordneten Vorsprunges (8) und
daß die Aussparung in Längsrichtung der Nut (10) so angeordnet ist, daß bei fertig montierter Gleiteinlage (1) der Vorsprung (8) gegenüber der Aussparung (9) versetzt angeordnet ist.

2. Gleiteinlage nach Anspruch 1, dadurch gekennzeichnet, daß nur eine der Nuten (10) die mindestens eine Aussparung (9) aufweist und daß entsprechend der Rahmen (7) nur an einer Seite den mindestens einen Vorsprung (8) aufweist.

3. Gleiteinlage nach Anspruch 2, dadurch gekennzeichnet, daß der Rahmen (7) drei Vorsprünge (8) und die Nut (10) entsprechend drei Ausnehmungen (9) aufweist.

4. Gleiteinlage nach einem der Ansprüche 1 bis 3, dadurch gekennzeichnet, daß die Vorsprünge (8) und Nuten (10) im querschnitt schwalbenschwanzförmig sind.

5. Gleiteinlage nach einem der Ansprüche 1 bis 4, dadurch gekennzeichnet, daß mindestens ein Verriegelungselement zur Verriegelung des Rahmens (7) gegenüber dem Bodenteil (5) vorgesehen ist.

6. Gleiteinlage nach Anspruch 5, dadurch gekennzeichnet, daß das Verriegelungselement ein Bolzen ist, der in eine durch den Rahmen (7) und das Bodenteil (5) hindurchgehende Bohrung (14, 15) einsetzbar ist.

7. Gleiteinlage nach Anspruch 5, dadurch gekennzeichnet, daß das Verriegelungselement eine Feder ist, die den Rahmen (7) gegen die Backenschiene (2) drückt.

8. Gleiteinlage nach einem der Ansprüche 1 bis 7, dadurch gekennzeichnet, daß die Gleiteinlage zur Verwendung bei Rillenschienenzungenvorrichtungen bestehend aus der Backenschiene (2) und einer dazu parallelen Beilagschiene (4) derart ausgebildet ist, daß die Länge der längsten Diagonale der Gleiteinlage (1) kleiner ist als der Abstand zwischen den Stegen (2b, 4b) der Backenschiene (2) und der Beilagschiene (4).

9. Verfahren zur Befestigung einer Gleiteinlage (1) gemäß den vorstehenden Ansprüchen auf dem Gleitbett von Zungenvorrichtungen bzw. Gleitflächen für bewegliche Herzstückspitzen, dadurch gekennzeichnet, daß die Gleiteinlage mit ihrer einen, senkrecht zur Backenschiene verlaufenden Seite schräg von oben in die eine Nut eingeführt wird,
daß die Gleiteinlage anschließend in die horizontale Lage gekippt wird, wobei ihr Vorsprung in die Ausnehmung der anderen Nut eingelegt wird und daß schließlich die Gleiteinlage in Richtung zur Backenschiene vorgeschoben und verriegelt wird.

10. Verfahren nach Anspruch 9, dadurch gekennzeichnet, daß zur Befestigung der Gleiteinlage an der Zungenvorrichtung einer Rillenschiene zunächst die Gleiteinlage mit ihren sich gegenüberliegenden längeren Seiten parallel zu den Köpfen der Backen- und der Beilagschiene in Richtung Gleitbett in einen von den Schienen ausgebildeten Innenraum eingeführt wird,
daß die Gleiteinlage auf Höhe der Stege der Schienen in horizontaler Ebene um etwa 90° gedreht wird und daß anschließend die Montageschritte nach Anspruch 9 durchgeführt werden.

## Claims

1. A sliding insert for switching devices and for sliding surfaces for movable frog points to support a switching rail (3) or frog point which is movable relative to a fixedly mounted stock rail (2), wherein the sliding insert (1) is secured on a base part (5) arranged so as to be immovable relative to the stock rail (2) and extending perpendicularly to the web (2b) thereof, and has several sliding elements (6) made of self-lubricating material which are held in a rectangular frame (7), characterised in that the base part (5) has a rectangular recess to accommodate the frame (7), in that this recess has undercut grooves (10) on its two sides extending perpendicularly to the stock rail (2), in that the frame (7) has a projection (8) on at least one of its sides extending perpendicularly to the stock rail (2), in that at least one of the grooves (10) has at least one upwardly open depression (9) to accommodate the associated projection (8), and in that the depression is arranged in the longitudinal direction of the groove (10) such that when the sliding insert (1) is finally assembled, the projection (8) is arranged to be displaced relative to the depression (9).

2. A sliding insert according to claim 1, characterised in that only one of the grooves (10) has the at least one depression (9) and in that accordingly the frame (7) has the at least one projection (8) only on one side.

3. A sliding insert according to claim 2, characterised in that the frame (7) has three projections (8) and the groove (10) accordingly has three recesses (9).

4. A sliding insert according to one of claims 1 to 3, characterised in that the projections (8) and grooves (10) are dovetailed in cross-section.

5. A sliding insert according to one of claims 1 to 4, characterised in that at least one locking element is provided for locking the frame (7) in relation to the base part (5).

6. A sliding insert according to claim 5, characterised in that the locking element is a bolt which may be inserted into a bore (14, 15) passing through the frame (7) and the base part (5).

7. A sliding insert according to claim 5, characterised in that the locking element is a spring which presses the frame (7) against the stock rail (2).

8. A sliding insert according to one of claims 1 to 7, characterised in that, for use with grooved rail switching devices which are composed of the stock rail (2) and a supplementary rail (4) parallel thereto, the sliding insert is designed such that the length of the longest diagonal of the sliding insert (1) is smaller than the distance between the webs (2b, 4b) of the stock rail (2) and the supplementary rail (4).

9. A method for securing a sliding insert (1) according to the preceding claims on the sliding bed of switching devices or sliding surfaces for movable frog points, characterised in that the one side of the sliding insert which extends perpendicularly to the stock rail is guided obliquely from above into the one groove, in that the sliding insert is then tilted into the horizontal position, wherein its projection is inserted into the recess of the other groove, and in that finally the sliding insert is advanced towards the stock rail and locked in position.

10. A method according to claim 9, characterised in that in order to fasten the sliding insert to the switching device of a grooved rail, the longer sides of the sliding insert which face one another are first inserted parallel to the heads of the stock rail and the supplementary rail towards the sliding bed into an interior space formed by the rails, in that at the level of the webs of the rails the sliding insert is rotated by about 90° in the horizontal plane, and in that the assembly steps according to claim 9 are then implemented.

## Revendications

1. Garniture de glissement, pour des dispositifs de lames d'aiguilles, ainsi que pour des surfaces de glissement de pointes mobiles de coeur de croisement, pour la pose d'un rail d'aiguille (3) ou d'une pointe mobile de coeur de croisement, mobile par rapport à une contre-aiguille (2) montée rigidement, la garniture de glissement (1) étant fixée sur une partie d'embase (5), disposée fixe par rapport à la contre-aiguille (2) et perpendiculairement par rapport à son âme (2b), et présentant plusieurs éléments de glissement (6), maintenus dans un cadre rectangulaire (7), composés d'un matériau autolubrifiant, caractérisée en ce que la partie d'embase (5) présente un évidement rectangulaire destiné à recevoir la cadre (7), en ce que cet évidement présente sur ses deux faces perpendiculaires à la contre-aiguilles (2) des rainures (10) en contre-dépouille, en ce que le cadre (7) présente, sur au moins l'une de ses faces perpendiculaires à la contre-aiguille (2), une partie en saillie (8), en ce qu'au moins l'une des rainures (10) présente au moins un évidement (9), ouvert vers le haut, destiné à recevoir la partie en saillie (8) associée, et en ce que l'évidement est disposé de telle façon, dans la direction longitudinale de la rainure (10), que lorsque le montage de la garniture de glissement (1) est terminé, la partie en saillie (8) est disposée décalée par rapport à l'évidement (9).

2. Garniture de glissement selon la revendication 1, caractérisée en ce que seule l'une des rainures (10) comporte au moins ledit évidement (9) et en ce que le cadre (7) présente, de manière correspondante, seulement sur une face au moins ladite partie en saillie (8).

3. Garniture de glissement selon la revendication 2, caractérisée en ce que le cadre (7) présente trois parties en saillie (8) et la rainure (10) présente, de manière correspondante, trois évidement (9).

4. Garniture de glissement selon l'une des revendications 1 à 3, caractérisée en ce que les parties en saillie (10) présentent en section transversale une forme de queue d'aronde.

5. Garniture de glissement selon l'une des revendications 1 à 4, caractérisée en ce qu'est prévu au moins un élément de verrouillage pour verrouiller le cadre (7) par rapport à la partie d'embase (5).

6. Garniture de glissement selon la revendication 5, caractérisée en ce que l'élément de verrouillage est un boulon susceptible d'être introduit dans un alésage (14, 15) traversant le cadre (7) et la partie d'embase (5).

7. Garniture de glissement selon la revendication 5, caractérisée en ce que l'élément de verrouillage est un ressort, qui presse le cadre (7) contre la contre-aiguille (2).

8. Garniture de glissement selon l'une des revendications 1 à 7, caractérisée en ce que la garniture de glissement est réalisée pour être utilisée pour des dispositifs de lames d'aiguilles pour rails à gorge, composé de la contre-aiguille (2) et d'un rail de calage (4) parallèle, de telle façon que la longueur de la plus grande diagonale de la garniture de glissement (1) soit inférieure à la distance entre les âmes (2b,4b) de la contre-aiguille (2) et du rail de calage (4).

9. Procédé de fixation d'une garniture de glissement (1) selon les revendications précédentes, sur le plan de glissement de dispositifs de lames d'aiguilles, ou de surfaces de glissement pour des pointes mobiles de coeur de croisement, caractérisée en ce que la garniture de glissement est insérée, avec l'une de ces faces, perpendiculaire à la contre-aiguille, en biais depuis le haut, dans l'une des rainures, en ce que la garniture de glissement est ensuite basculée en position horizontale, sa partie en saillie étant insérée dans l'évidement de l'autre rainure et la garniture de glissement étant ensuite avancée en direction de la contre-aiguille et verrouillée.

10. Procédé selon la revendication 9, caractérisée en ce que, pour opérer la fixation de la garniture de glissement sur le dispositif de lame d'aiguille, on insère d'abord la garniture de glissement par ses faces allongées opposées parallèlement aux têtes de la contre-aiguille et du rail de calage, en direction du plan de glissement, dans un espace intérieur formé par les rails, en ce que l'on fait tourner la garniture de glissement, au niveau de l'âme des rails, dans le plan horizontal, d'environ 90 degrés, et l'on effectue ensuite les étapes de montage selon la revendication 9.
